# FASCICULE DE BREVET EUROPEEN

(11) **EP 0 498 053 B1**
(45) Date de publication et mention de la délivrance du brevet: **08.03.1995**
(21) Numéro de dépôt: 91120018.6
(22) Date de dépôt: 25.11.1991
(51) Int. Cl.: A63C 5/075

(54) **Ski pour sport d'hiver comprenant une plateforme de montage des fixations**
Ski für Wintersport mit Montagebühne für Skibindungen
Ski for winter sport comprising a mounting platform for ski bindings

(30) Priorité: 08.02.1991 FR 9101703
(43) Date de publication de la demande: 12.08.1992
(73) Titulaire: SALOMON S.A., 74370 Pringy (FR)
(72) Inventeur: Clement, Jean-Pierre, F-74000 Annecy (FR); Le Masson, Jacques, F-74960 Cran-Gevrier (FR)

(56) Documents cités:
- EP-A- 0 062 723
- FR-A- 2 611 518
- FR-A- 2 639 837
- WO91/12056

## Description

La présente invention se rapporte à un ski, tel qu'un ski alpin, un ski de fond, un monoski ou un surf pour neige. Elle concerne plus particulièrement un perfectionnement à ce type de ski et notamment de sa zone de montage des fixations.

On connait déjà différents types de ski et il en existe de très nombreuses variantes. Ceux-ci sont constitués par une poutre de forme allongée dont l'extrémité avant est courbée vers le haut pour constituer une spatule, l'extrémité arrière l'étant aussi plus légèrement pour constituer le talon.

Les skis actuels ont généralement une structure composite dans laquelle sont combinés différents matériaux de manière que chacun d'eux intervienne de façon optimale, compte-tenu de la distribution des contraintes mécaniques lors de l'utilisation du ski. Ainsi, la structure comprend généralement des éléments de protection périphériques, des éléments internes de résistance pour résister aux contraintes de flexion et de torsion, et un noyau. Ces éléments sont assemblés par collage ou par injection, l'assemblage s'effectuant généralement à chaud dans un moule présentant la forme définitive du ski, avec une partie avant fortement relevée en spatule, une partie arrière légèrement relevée en talon, une partie centrale cambrée.

Malgré le souci des constructeurs de fabriquer des skis de bonne qualité, ceux-ci n'ont pas, à ce jour trouvé un ski de haute performance satisfaisant dans toutes les conditions d'utilisation.

Aussi, un certain nombre de tentatives ont déjà été faites pour résoudre les problèmes d'amortissement et de conduite du ski. Il a été proposé notamment d'interposer entre la ou les fixations de la chaussure et le ski, des dispositifs d'amortissement.

Le document WO/91 12056 (compris dans l'état de la technique selon l'Article 54(3)CBE) concerne un ski comprenant des zones prépercées dans la structure du ski sous forme de réservoirs longitudinaux ; lesquels sont, en partie au moins, remplis d'une couche élastomère et d'un insert résistant dans lequel sont vissées les vis de fixation. Pour permettre un certain débattement fonctionnel vertical des vis dans chaque réservoir, il est prévu que la glissière des fixations prenne appui sur une plaque de montage située à distance de la couche de recouvrement du ski. Eventuellement, une couche élastomère remplit l'espace laissé libre entre la plaque de montage et la couche de recouvrement (figure 5). Chaque réservoir s'étend sur une partie importante de l'épaisseur du noyau.

Ces dispositifs sont destinés à améliorer le confort du skieur de même que la conduite et les performances de skis. Sans amortisseurs, toutes les irrégularités des pistes, qui sont de plus en plus dures car de mieux en mieux damées, soumettent le ski à des chocs et vibrations qui sont transmis directement au skieur dont le squelette, les articulations, les muscles et les tendons sont très sollicités, d'où non seulement un inconfort mais aussi une fatigue susceptible de conduire à des accidents. En outre, la liaison trop rigide entre le skieur et le ski est nuisible à une bonne conduite du ski, notamment par une trop grande emprise des carres dans la neige qui provoque des freinages intempestifs. Mais les dispositifs proposés ne sont que des adaptations ne donnant pas entièrement satisfaction.

La présente invention veut donc résoudre ces inconvénients en proposant un ski dont le dispositif d'amortissement est intégré dans sa structure.

A cet effet le ski selon l'invention a la forme d'une poutre allongée constituée par un noyau, un renfort inférieur un renfort supérieur et un élément d'amortissement dans la zone de montage des fixations ; ledit élément d'amortissement étant disposé sur ledit renfort supérieur et sous un second renfort supérieur central, caractérisé en ce que le second renfort supérieur est recouvert d'une couche superficielle de recouvrement s'étendant vers l'avant (AV) et vers l'arrière (AR) pour recouvrir au-delà de la zone de montage le premier renfort supérieur ; ladite zone de montage se trouvant en saillie par rapport au plan général du ski pour constituer une plateforme d'amortissement intégrée.

Le premier renfort supérieur et le deuxième renfort supérieur central sont constitués par des couches de matériaux composites ou en alliage métallique, tandis que le noyau est une mousse synthétique, du bois ou du nid d'abeille, et que la couche superficielle de recouvrement est en polyamide ou en matériau thermoplastique.

Selon une caractéristique complémentaire, l'élément d'amortissement est constitué par une bande de matériau déformable élastiquement, et par exemple en matériau viscoélastique.

Selon une autre disposition, l'élément d'amortissement est constitué d'au moins deux éléments indépendants dont au moins l'un est de caractéristiques dimensionnelles et/ou mécaniques et physiques différentes de l'autre. Par exemple il est constitué de trois éléments indépendants.

Selon une variante, le ski équipé est tel que les vis de retenue des fixations sont ancrées à la fois dans le premier renfort supérieur et dans le deuxième renfort supérieur central.

Le ski selon l'invention permet de satisfaire au moins trois fonctions: l'amortissement de la structure, une meilleure tolérance de la répartition des pressions et une amélioration sensible de la suspension du skieur vis-à-vis des chocs encaissés par le ski. Ainsi, les éléments d'amortissement sont positionnés aux endroits où la déformation est maximum, c'est à dire à l'avant et à l'arrière de la zone de montage. L'objectif est d'avoir un gradient d'amortissement tout le long de la zone de montage avec un maximum d'amortissement aux extrémités et un minimum au centre. Afin de dissiper l'énergie de l'élément d'amortissement, celui-ci est pris en sandwich entre deux éléments rigides provoquant ainsi son cisaillement.

D'autres caractéristiques et avantages de l'invention se dégageront de la description qui va suivre en regard des dessins annexés, qui ne sont donnés qu'à titre d'exemples non limitatifs.

La figure 1 est une vue latérale d'un premier mode de réalisation d'un ski selon l'invention.

La figure 2 est une vue de dessus de la figure 1.

La figure 3 est une coupe transversale selon III-III de la figure 1.

La figure 4 est une coupe transversale selon IV-IV de la figure 1.

La figure 5 est une vue partielle à plus grande échelle selon une coupe longitudinale de la partie centrale du ski et de sa zone de montage des fixations.

La figure 5a représente un détail.

Les figures 6 à 11 sont des vues similaires à la figure 5 montrant des variantes de réalisation.

La figure 1 représente un ski selon un premier mode de réalisation selon l'invention. Le corps du ski a, de façon connue, la forme d'une poutre allongée présentant une surface inférieure (1) de glissement et une surface supérieure (2). La partie centrale légèrement cambrée se prolonge d'une part à l'avant par une partie antérieure (3) relevée pour former la spatule (4) et d'autre part par une partie postérieure (5) légèrement relevée pour former le talon du ski. La partie postérieure (5) étant relativement de faible longueur et de relèvement faible, et la partie antérieure (3) étant plus longue et beaucoup plus cambrée, comme il est connu en soi et représenté sur la figure.

La structure du corps du ski peut être du type sandwich ou du type à caisson ou de tout autre type. Aux figures 2, 3 et 4, on a représenté une structure préférée comprenant un premier renfort supérieur (6) rigide en forme de coque à section en "U" formant une paroi supérieure (7) et deux parois latérales (8 et 9), recouvrant un noyau (10), l'ensemble étant fermé à sa partie inférieure par un élément inférieur (11) comportant les carres métalliques (12,13), une couche (14) de glissement généralement en polyéthylène ainsi que des éléments de renfort inférieur (15,16). Une couche supérieure superficielle (17) recouvre le renfort supérieur pour former le décor.

Les couches de renfort (6,15,16) peuvent être de tout type tels que des couches de matériaux composites comme de la fibre de verre, fibre de carbone avec de la résine époxy ou polyester, ou en alliage métallique. Le noyau (10) peut être de la mousse chargée ou non, du bois ou du nid d'abeille en aluminium. La couche superficielle assurant le décor peut être en polyamide. ou autre tel qu'en matériau thermoplastique. Elle peut être monocouche ou constituée de plusieurs couches.

Le ski comprend dans sa zone de montage (18) des fixations (19,20) un élément d'amortissement (21). Selon l'invention, cet élément d'amortissement (21) est disposé dans la partie centrale du ski, au niveau de la zone de montage (18) des fixations, d'une part sur le renfort supérieur (6) et plus précisément sur la surface supérieure de sa paroi supérieure (7) et d'autre part, sous un deuxième renfort supérieur central (22). Ledit élément d'amortissement est donc pris en sandwich entre deux couches de renfort rigide (7,22).

L'élément d'amortissement (21) est constitué par une bande de matériau résilient avantageusement du type viscoélastique. Cette bande d'épaisseur comprise entre 0,5 à 6 mm peut donc être en caoutchouc viscoélastique synthétique thermodurcissable ou thermoplastique ou en PVC chargé : Cette bande localisée dans la partie centrale (18) au niveau de la zone de montage des fixations ne s'étend pas longitudinalement sur la totalité de la longueur du ski, mais partiellement seulement et a une longueur "X" qui dépend de la longueur "L" du ski. Ainsi, la longueur "X" de l'élément d'amortissement peut être par exemple comprise entre 400 et 1000 millimètres. Le matériau utilisé pour constituer l'élément d'amortissement peut être élastique d'une dureté comprise entre 60 et 90 shore A, ou un matériau viscoélastique ayant une valeur d'amortissement de 0,1 à 0,8 (valeurs pour une température de 20° et une fréquence de 15 Hz). Le deuxième renfort supérieur (22) est en couche technique de matériaux composites comme de la fibre de verre ou de carbone avec de la résine epoxy ou polyester, ou une feuille métallique telle qu'en acier ou en aluminium. Cette couche peut être monocouche ou constituée de plusieurs couches. Ce deuxième renfort supérieur disposé sur l'élément d'amortissement (21) et solidaire de celui-ci par collage ou soudage a par exemple une épaisseur comprise entre 0,5 et 2 mm. L'élément d'amortissement (21) est par ailleurs collé sur la paroi supérieure (7) du renfort (6). Il a, dans l'exemple représenté, une longueur "X" et une largeur "L1" respectivement égale à la longueur "X" et à la largeur "L1" de l'élément d'amortissement (21). Etant donné que l'élément d'amortissement (21) est disposé sur la couche de renfort supérieur (7) qui s'étend sur toute la longueur du ski, la zone de montage (18) des fixations se trouve être en salle par rapport au plan général supérieur du ski pour constituer une plateforme (23) de longueur "X" et de hauteur "h".

On peut constater que la couche superficielle (17) recouvrant le dessus du deuxième renfort supérieur central (22) s'étend vers l'avant et vers l'arrière pour recouvrir au-delà de la plateforme, le premier renfort supérieur (6,7). Notons aussi que les vis (24) destinées à retenir les fixations sont ancrées à la fois dans le premier renfort supérieur (7) et dans le deuxième renfort supérieur central (22) recouvrant l'élément d'amortissement (21) comme cela apparaît sur la figure 5a..

Selon le premier mode de réalisation représenté aux figures 1, 2, 3 et 4, l'épaisseur "e" de la bande constituant l'élément d'amortissement est constante, mais il pourrait en être autrement, comme cela est représenté aux figures 6 et 7.

Ainsi selon la variante de la figure 6 l'épaisseur "e" de l'élément d'amortissement (21) est plus importante à l'avant (AV) pour diminuer progressivement vers l'arrière (AR).

Selon la variante de la figure 7, la variation est inverse et l'épaisseur "e" de l'élément d'amortissement (21) est plus importante à l'arrière (AR) pour diminuer progressivment vers l'avant (AV).

La figure 8 est une variante selon laquelle le deuxième renfort supérieur central (22) se prolonge vers l'avant (AV) et vers l'arrière (AR) au-delà de l'élément d'amortissement (21) pour être solidaire à l'avant et à l'arrière par ses extrémités avant (220) et arrière (221) à la paroi supérieure (7) du premier renfort supérieur (6).

La figure 9 est une autre variante selon laquelle la partie inférieure de la partie centrale (210) de l'élément d'amortissement (21) comprend une succession de profils transversaux en creux (211). cesdits profils en creux étant destinés à donner une meilleure souplesse à la partie centrale de l'élément d'amortissement.

Selon une caractéristique complémentaire, l'élément d'amortissement (21) constitué par un seul élément dans les réalisations décrites précédemment, peut aussi être constitué par deux ou trois éléments distincts (figures 10 et 11). En effet, l'élément d'amortissement peut être constitué de trois éléments indépendants (21a,21b,21c) dont au moins l'un est en matériau différent des deux autres. Ainsi l'élément avant (21a) peut être disposé sous la fixation avant (19) tandis que l'élément arrière (21c) est disposé sous la fixation arrière (20), l'élément médian (21b) étant quant à lui, disposé entre ledit élément avant (21a) et ledit élément arrière (21c).

Les longueurs respectives "La", "Lb", "Lc" des différents éléments (21a,21b,21c) peuvent par exemple être telles que
"La" et "Lc" soit comprise entre 150 et 190 mm
"Lb" soit comprise entre 180 et 250 mm.
ou alors
"La" et "Lc" soit comprise entre 200 et 400 mm
"Lb" soit comprise entre 150 et 200 mm.

Comme nous l'avons dit précédemment, l'un au moins des éléments est constitué d'un matériau différent des deux autres ou de caractéristiques dimensionnelles ou physiques différentes des deux autres.

Ainsi l'élément avant (21a) peut être de caractéristiques mécaniques et physiques égales ou sensiblement égales à l'élément arrière (21c), alors que l'élément médian en est différent. Par exemple, l'élément avant (21a) et arrière (21c) peuvent être en matériau viscoélastique d'une dureté de 70 à 80 shore A et d'une valeur d'amortissement de 0,1 à 0,4, tandis que l'élément médian est en matériau élastique d'une dureté de 35 à 70 shore A.

On pourrait aussi avoir une disposition telle que les éléments avant (21a) et arrière (21c) sont en matériau viscoélastique d'une dureté de 80 à 90 shore A et d'une valeur d'amortissement de 0,3 à 0,8, tandis que l'élément médian est en matériau élastique d'une dureté de 35 à 70 shore A.

On pourrait aussi avoir une disposition telle que les trois éléments (21a,21b,21c) soient de caractéristiques différentes.

La figure 11 représente une autre variante selon laquelle le deuxième renfort supérieur central (22') a dans une coupe longitudinale, la forme d'un Ω inversé constitué par une paroi horizontale avant (22'a) prolongée par une paroi transversale avant (22''a) s'étendant vers le bas puis d'une paroi horizontale centrale (22'b) prolongée vers le haut par une paroi transversale arrière (22''c) prolongée vers l'arrière par une paroi horizontale arrière (22'c). Les deux parois horizontales avant (22'a) et arrière (22'c) étant espacées d'une hauteur "e" du premier renfort supérieur (6;7) pour constituer un logement pour respectivement l'élément avant d'amortissement (21a) et l'élément arrière d'amortissement (21c). D'autre part, la paroi horizontale centrale (22'b) est directement solidaire de la paroi supérieure (7) du renfort supérieur (6). Les trois éléments d'amortissement (21a,21b,21c) pouvant être comme dans le cas précédent, identiques ou différents dans leurs dimensions et/ou dans leurs caractéristiques mécaniques ou physiques.

Comme on peut le voir sur les dessins, le deuxième renfort supérieur central (22) a une longueur inférieure à la longueur du premier renfort supérieur (6) et notamment de sa paroi horizontale (7).

## Revendications

1. Ski, en particulier ski alpin, ayant la forme d'une poutre allongée constituée par un noyau (10), un renfort inférieur (15, 16) un renfort supérieur (6, 7) et un élément d'amortissement (21) dans la zone de montage des fixations ; ledit élément d'amortissement étant disposé sur ledit renfort supérieur (6, 7) et sous un second renfort supérieur central (22), caractérisé en ce que le second renfort supérieur (22) est recouvert d'une couche superficielle de recouvrement (17) s'étendant vers l'avant (AV) et vers l'arrière (AR) pour recouvrir au-delà de la zone de montage (18) le premier renfort supérieur (6, 7); ladite zone de montage (18) se trouvant en saillie par rapport au plan général du ski pour constituer une plateforme d'amortissement intégrée.

2. Ski selon la revendication 1, caractérisé en ce que la couche superficielle (17) de recouvrement est en polyamide ou en matériau thermoplastique.

3. Ski selon l'une quelconque des revendications 1 ou 2, caractérisé en ce que le premier renfort supérieur (6, 7) et le deuxième renfort supérieur central (22) sont constitués par des couches de matériaux composites ou en alliage métallique.

4. Ski selon l'une quelconque des revendications 1 à 3, caractérisé en ce que le noyau (10) est une mousse synthétique, du bois ou du nid d'abeille.

5. Ski selon l'une quelconque des revendications précédentes, caractérisé en ce que l'élément d'amortissement (21) est constitué par une bande de matériau déformable élastiquement d'épaisseur "e" et longueur "X".

6. Ski selon la revendication 5, caractérisé en ce que l'élément d'amortissement (21) est en matériau viscoélastique.

7. Ski selon la revendication 6, caractérisé en ce que la longueur "X" de l'élément d'amortissement (21) est comprise entre 400 et 1000 millimètres.

8. Ski selon la revendication 7, caractérisé en ce que l'épaisseur "e" de l'élément d'amortissement (21) est comprise entre 0,5 et 6 millimètres.

9. Ski selon l'une quelconque des revendications précédentes, caractérisé en ce que l'élément d'amortissement (21) est constitué d'au moins deux éléments indépendants (21a, 21b, 21c) dont au moins l'un est de caractéristiques dimensionnelles et'ou mécaniques et physiques différentes de l'autre.

10. Ski selon la revendication 9, caractérisé en ce que l'élément d'amortissement est constitué de trois éléments indépendants (21a, 21b, 21c).

11. Ski selon la revendication 10 caractérisé en ce que l'élément avant (21a) et l'élément arrière (21c) sont en matériau viscoélastique.

12. Ski selon la revendication 4 caractérisé en ce que l'élément avant (21a) et l'élément arrière (21c) ont une longueur ("La, Lc") comprise entre 150 et 400 millimètres.

13. Ski selon la revendication 12, caractérisé en ce que l'élément avant (21a) et l'élément arrière (21c) ont une dureté de 70 à 90 shore A et une valeur d'amortissement comprise entre 0,1 et 0,8 tandis que l'élément médian (21b) est en matériau élastique d'une dureté de 35 à 70 shore A.

14. Ski selon l'une quelconque des revendications précédentes, caractérisé en ce que les vis (24) de retenue des fixations (18, 19) sont ancrées à la fois dans le premier renfort supérieur (7) et dans le deuxième renfort supérieur central (22).

15. Ski selon l'une quelconque des revendications précédentes, caractérisé en ce que le deuxième renfort supérieur central (22) a une longueur "X" inférieure à la longueur du premier renfort supérieur.

16. Ski selon la revendications 15, caractérisé en ce que la couche superficielle (17) s'étend sur la longueur du ski.

17. Ski selon la revendication 16, caractérisé en ce que l'élément d'amortissement (21) est collé ou soudé au premier renfort supérieur (7) et au deuxième renfort supérieur central (22).

18. Ski, en particulier ski alpin, ayant la forme d'une poutre allongée constituée par un noyau (10), un renfort inférieur (15, 16), un renfort supérieur (6, 7) et une bande de matériau déformable élastiquement (21) dans la zone de montage des fixations ; ladite bande (21) étant disposée sur ledit renfort supérieur (6, 7) et sous un second renfort supérieur central (22), caractérisé en ce que les vis (24) de retenue des fixations (18, 19) sont ancrées à la fois dans le premier renfort supérieur (7) et dans le second renfort supérieur central (22).

## Claims

1. Ski, especially an alpine ski, having the shape of an elongated beam constituted by a core (10), a lower reinforcement (15, 16), an upper reinforcement (6, 7) and a shock absorption element (21) in the mounting zone of the bindings; said shock absorption element being arranged on said upper reinforcement (6, 7) and beneath a second central upper reinforcement (22), characterized in that the second upper reinforcement (22) is covered with a superficial cover layer (17) extending frontwardly (AV) and rearwardly (AR) to cover the first upper reinforcement (6, 7) beyond the mounting zone (18); said mounting zone (18) projecting with respect to the general plane of the ski to constitute an integrated shock absorption platform.

2. Ski according to claim 1, characterized in that superficial cover layer (17) is made of polyamide or of a thermoplastic material.

3. Ski according to any of claims 1 or 2, characterized in that the first upper reinforcement (6, 7) and the second central upper reinforcement (22) are constituted by layers of composite materials or of metallic alloy.

4. Ski according to any of claims 1 to 3, characterized in that core (10) is a synthetic foam, made of wood or of honey comb.

5. Ski according to any of the preceding claims, characterized in that shock absorption element (21) is constituted by a strip of elastically deformable material of a thickness "e" and length "X".

6. Ski according to claim 5, characterized in that shock absorption element (21) is made of viscoelastic material.

7. Ski according to claim 6, characterized in that the length "X" of shock absorption element (21) is comprised between 400 and 1000 millimeters.

8. Ski according to claim 7, characterized in that the thickness "e" of shock absorption element (21) is comprised between 0.5 and 6 millimeters.

9. Ski according to any of the preceding claims, characterized in that shock absorption element (21) is constituted of at least two independent elements (21a, 21b, 21c) of which at least one has dimensional and/or mechanical and physical characteristics different from the other.

10. Ski according to claim 9, characterized in that the shock absorption element is constituted of three independent elements (21a, 21b, 21c).

11. Ski according to claim 10, characterized in that front element (21a) and rear element (21c) are made of viscoelastic material.

12. Ski according to claim 4, characterized in that front element (21a) and rear element (21c) have a length ("La, Lc") comprised between 150 and 400 millimeters.

13. Ski according to claim 12, characterized in that front element (21a) and rear element (21c) have a shore hardness A of 70 to 90 and a shock absorption value comprised between 0.1 and 0.8, whereas median element (21b) is made of elastic material with a shore hardness A of 35 to 70.

14. Ski according to any of the preceding claims, characterized in that retention screws (24) of bindings (18, 19) are anchored both in first upper reinforcement (7) and in second central upper reinforcement (22).

15. Ski according to any of the preceding claims, characterized in that the second central upper reinforcement (22) has a length "X" smaller than the length of the first upper reinforcement.

16. Ski according to claim 15, characterized in that superficial layer (17) extends along the length of the ski.

17. Ski according to claim 16, characterized in that shock absorption element (21) is adhered or welded to the first upper reinforcement (7) and to second central upper reinforcement (22).

18. Ski, especially an alpine ski, having the shape of an elongated beam constituted by a core (10), a lower reinforcement (15, 16), an upper reinforcement (6, 7) and a strip of elastically deformable material (21) in the mounting zone of the bindings; said strip (21) being arranged on said upper reinforcement (6, 7) and beneath a second central upper reinforcement (22), characterized in that retention screws (24) of bindings (18, 19) are anchored both in first upper reinforcement (7) and in second central upper reinforcement (22).

## Patentansprüche

1. Ski, insbesondere Alpinski, der die Form eines ausgestreckten Trägers hat, der durch einen Kern (10), eine untere Verstärkung (15, 16), eine obere Verstärkung (6, 7) und ein Dämpfungselement (21) in dem Bereich der Montage der Bindungen gebildet ist, wobei das Dämpfungselement auf der oberen Verstärkung (6, 7) und unter einer zweiten zentralen oberen Verstärkung (22) angeordnet ist, dadurch gekennzeichnet, daß die zweite obere Verstärkung (22) mit einer oberflächlichen Abdeckungsschicht (17) bedeckt ist, die sich nach vorne (AV) und nach hinten (AR) erstreckt, um die erste obere Verstärkung (6, 7) über den Montagebereich (18) hinaus zu überdecken, wobei der Montagebereich (18) sich im Vorsprung bezüglich der allgemeinen Ebene des Ski befindet, um eine integrierte Dämpfungsplattform zu bilden.

2. Ski gemäß Anspruch 1, dadurch gekennzeichnet, daß die oberflächliche Abdeckungsschicht (17) aus Polyamid oder einem thermoplastischen Material ist.

3. Ski gemäß einem der Ansprüche 1 oder 2, dadurch gekennzeichnet, daß die erste obere Verstärkung (6, 7) und die zweite zentrale obere Verstärkung (22) aus Schichten aus zusammengesetzten Materialien oder aus einer metallischen Legierung gebildet sind.

4. Ski gemäß einem der Ansprüche 1 bis 3, dadurch gekennzeichnet, daß der Kern (10) aus einem synthetischen Schaum, aus Holz oder aus einer Wabenform ist.

5. Ski gemäß einem der vorhergehenden Ansprüche, dadurch gekennzeichnet, daß das Dämpfungselement (21) durch ein Band aus elastisch deformierbarem Material gebildet ist, das eine Dicke "e" und eine Länge "X" hat.

6. Ski gemäß Anspruch 5, dadurch gekennzeichnet, daß das Dämpfungselement (21) aus einem viskoelastischen Material ist.

7. Ski gemaß Anspruch 6, dadurch gekennzeichnet, daß die Länge "X" des Dämpfungselementes (21) zwischen 400 und 1000 mm liegt.

8. Ski gemäß Anspruch 7, dadurch gekennzeichnet, daß die Dicke "e" des Dämpfungselementes (21) zwischen 0,5 und 6 mm liegt.

9. Ski gemäß einem der vorhergehenden Ansprüche, dadurch gekennzeichnet, daß das Dämpfungselement (21) aus zumindest zwei unabhängigen Elementen (21a, 21b, 21c) gebildet ist von denen zumindest eines dimensionelle und/oder mechanische und physikalische Eigenschaften hat die unterschiedlich von den anderen sind.

10. Ski gemäß Anspruch 9, dadurch gekennzeichnet, daß das Dämpfungselement aus drei unabhängigen Elementen (21a, 21b, 21c) gebildet ist.

11. Ski gemaß Anspruch 10, dadurch gekennzeichnet, daß das vordere Element (21a) und das hintere Element (21c) aus einem viskoelastischen Material sind.

12. Ski gemäß Anspruch 4, dadurch gekennzeichnet, daß das vordere Element (21a) und das hintere Element (21c) eine Lange ("La, Lc") haben, die zwischen 150 und 400 mm liegt.

13. Ski gemäß Anspruch 12, dadurch gekennzeichnet, daß das vordere Element (21a) und das hintere Element (21c) eine Härte von 70 bis 90 Shore A und einen Dämpfungswert haben, der zwischen 0,1 und 0,8 liegt, während das mittlere Element (21b) aus einem elastischen Material mit einer Härte von 35 bis 70 Shore A ist.

14. Ski gemäß einem der vorhergehenden Ansprüche, dadurch gekennzeichnet, daß die Schrauben (24) zum Halten der Bindungen (18, 19) gleichzeitig in der ersten oberen Verstärkung (7) und in der zweiten zentralen oberen Verstärkung (22) verankert sind.

15. Ski gemäß einem der vorhergehenden Ansprüche, dadurch gekennzeichnet, daß die zweite zentrale obere Verstärkung (22) eine Länge "X" hat, die kleiner als die Länge der ersten oberen Verstärkung ist.

16. Ski gemäß Anspruch 15, dadurch gekennzeichnet, daß die Oberfläche (17) sich über die Länge des Ski erstreckt.

17. Ski gemäß Anspruch 16, dadurch gekennzeichnet, daß das Dämpfungselement (21) an die erste obere Verstärkung (7) und an die zweite zentrale obere Verstärkung (22) geklebt oder geschweißt ist.

18. Ski, insbesondere Alpinski, der die Form eines ausgestreckten Trägers hat, der durch einen Kern (10), eine untere Verstärkung (15, 16), eine obere Verstärkung (6, 7) und ein Band aus einem elastisch deformierbaren Material (21) in dem Bereich der Montage der Bindungen gebildet ist, wobei das Band (21) auf der oberen Verstärkung (6, 7) und unter einer zweiten zentralen oberen Verstärkung (22) angeordnet ist, dadurch gekennzeichnet, daß die Schrauben (24) zum Halten der Bindungen (18, 19) gleichzeitig in der ersten oberen Verstärkung (7) und in der zweiten zentralen oberen Verstärkung (22) verankert sind.
